# FASCICULE DE BREVET EUROPEEN

(11) **EP 1 590 546 B1**
(45) Date de publication et mention de la délivrance du brevet: **12.03.2008**
(21) Numéro de dépôt: 04704679.2
(22) Date de dépôt: 23.01.2004
(51) Int. Cl.: E05B 47/00, E05B 17/22

(54) **Dispositif d'alimentation électrique d'une serrure motorisée**
Elektrische Versorgungsvorrichtung für ein motorbetriebenes Schloss
Electric supply device for a motor operated lock

(30) Priorité: 30.01.2003 FR 0301065
(43) Date de publication de la demande: 02.11.2005
(73) Titulaire: Somfy SAS, 74300 Cluses (FR)
(72) Inventeur: MARAVAL, Frédéric, F-74190 PASSY (FR); PERSONNAZ, Gérard, 74950 SCIONZIER (FR)
(74) Mandataire: Bugnion Genève
(86) Numéro de dépôt international: PCT/IB2004/000183
(87) Numéro de publication internationale: WO 2004/067884

(56) Documents cités:
- WO-A-00/77330
- DE-A- 4 102 892
- FR-A- 2 640 671
- FR-A- 2 667 105
- US-B1- 6 271 751

## Description

L'invention concerne un dispositif d'alimentation électrique d'une serrure motorisée destinée à être montée sur un battant d'une porte, ce battant étant articulé sur un dormant, le dispositif comprenant des contacts galvaniques destinés à être montés sur le dormant, reliés à une source d'énergie électrique du dispositif et destinés, lorsque la porte est fermée, à venir en contact avec des contacts galvaniques du dispositif destinés à être montés sur le battant et destinés à être reliés à la serrure motorisé ledit dispositif comprenant des moyens de mesure du courant circulant dans lesdits contacts. L'invention concerne également un procédé de détermination de l'état du battant d'une porte équipée d'une serrure motorisée et d'un tel dispositif d'alimentation.

Les serrures motorisées permettent des ouvertures de type « mains libres » des portes qu'elles équipent. Par exemple, la détection de proximité d'un badge électronique émettant un code d'identification ou l'émission d'un ordre de commande depuis une télécommande permet le déverrouillage à distance de la serrure.

Du brevet US 5,943,888, on connaît un dispositif de serrure motorisée monté sur le dormant d'une porte. Ce dispositif fixe peut naturellement être alimenté sans aucun problème par de simples fils électriques depuis le secteur. Cependant, dans le cas de portes existantes auxquelles on veut adapter une serrure motorisée, il est beaucoup plus pratique de disposer la serrure motorisée sur le battant à la place de l'ancienne serrure.

La situation du dispositif de serrure sur le battant de la porte implique un moyen de transmettre l'énergie électrique du dormant vers le battant. Pour résoudre ce problème, on connaît, du brevet US 3,966,289, un système de contacts placés respectivement sur le dormant et sur le battant de la porte, au voisinage immédiat de la serrure ou intégrés à celle-ci. La situation de ces contacts sensiblement au milieu de la porte, à hauteur de passage d'objets et à une hauteur accessible à de jeunes enfants, nécessite une protection mécanique élaborée.

On connaît de même de la demande FR 2 667 105, un dispositif de serrure électrique présentant des contacts galvaniques sur le montant de la porte et sur le dormant de la porte, ces contacts fermant le circuit électrique d'alimentation de la serrure lorsque la porte est fermée.

Ces serrures motorisées sont commandées par des dispositifs qui doivent, avant d'émettre un ordre de commande, déterminer si la porte est ouverte ou fermée.

Pour permettre cette détermination, on connaît, du brevet US 6,318,138, un dispositif de serrure motorisée comprenant un capteur d'ouverture de porte. Ce capteur comprend un aimant permanent fixé dans le dormant de la porte, venant en vis-à-vis avec un contact magnétique lorsque la porte est fermée. Le contact magnétique change d'état selon l'état fermé ou ouvert de la porte. Cette solution nécessite d'intégrer un aimant au dormant de la porte et de câbler un contact magnétique dont la seule fonction est de déterminer l'état de la porte.

On connaît de la demande WO 00/77330, un dispositif de serrure électrique, selon le préambule de la revendication 1, dans lequel deux bobines sont montées respectivement sur le dormant et sur le battant d'une porte, les deux bobines étant en vis-à-vis lorsque la porte est fermée. Pour déterminer l'état de cette porte, on alimente l'une des bobines et on mesure le courant traversant l'autre bobine. Selon le courant mesuré, on en déduit la position du battant par rapport au dormant. Cette solution nécessite de câbler des bobines dont la seule fonction est de déterminer l'état de la porte.

On connaît également du brevet US 6,271,751, un dispositif électromagnétique de maintien d'une porte dans une position fermée. Ce dispositif comprend un électroaimant monté sur le battant de la porte et une armature montée sur le dormant de la porte. La position du battant est déterminée par l'analyse de l'inductance de l'électroaimant qui est fonction de la position de l'électroaimant par rapport à l'armature. Ce document ne se rapporte pas à une serrure électrique comprenant un moteur entraînant un pêne.

Le but de l'invention est de proposer un dispositif d'alimentation électrique d'une serrure motorisée améliorant les dispositifs de l'art antérieur et palliant les inconvénients cités. En particulier, l'invention se propose de fournir un dispositif d'alimentation électrique d'une serrure motorisée simple, permettant de détecter l'état de la porte sans utiliser de capteur de position.

Le dispositif d'alimentation électrique selon l'invention est caractérisé en ce que lesdits moyens de mesure du courant sont situés, lorsque le dispositif est monté, entre la serrure motorisée et lesdits contacts. La mesure du courant circulant dans les contacts permet de déterminer si les contacts sont en vis-à-vis, et, par conséquent, si la porte est fermée.

Différents modes de réalisation du dispositif d'alimentation sont définis par les revendications dépendantes 2 à 4.

Le procédé permettant de déterminer l'état du battant d'une porte équipée d'une serrure motorisée et d'un dispositif d'alimentation selon l'invention, est caractérisé en ce qu'il comprend les étapes suivantes :
- alimenter un circuit comprenant les contacts galvaniques,
- mesurer le courant circulant dans ce circuit.

Différents modes d'exécution du procédé sont définis par les revendications dépendantes 6 et 7.

Le dessin annexé représente, à titre d'exemples, un mode de réalisation du dispositif d'alimentation électrique selon l'invention.
La figure 1 est un schéma d'une porte comprenant une serrure motorisée alimentée par un dispositif d'alimentation électrique selon l'invention.
La figure 2 est un schéma d'un exemple d'un dispositif d'alimentation électrique, qui ne fait pas partie de l'invention, mais qui est utile à la compréhension de l'invention.
La figure 3 est un schéma d'un mode de réalisation du dispositif d'alimentation électrique selon l'invention.

Sur la figure 1, le dispositif d'alimentation électrique 20 alimente une serrure motorisée 4. Cette serrure 4 équipe une porte 21 dont le battant 1 est articulé verticalement sur le dormant 2 autour de gonds 3.

La serrure motorisée 4 comprend un moteur (non représenté) permettant d'actionner un pêne pour verrouiller ou déverrouiller la porte 21. Cette serrure est reliée au dispositif d'alimentation électrique 20 par des conducteurs électriques 14.

Le dispositif d'alimentation électrique comprend un convertisseur 11 alimenté par le secteur alternatif 10 (100 à 230 V, 50-60 Hz). Le convertisseur 11 permet d'obtenir sur les conducteurs 12 une tension faible, dite TBTS (très basse tension de sécurité), par exemple 12 Volts, isolée galvaniquement du secteur. Ce convertisseur 11 peut simplement consister en un transformateur. Cependant, il peut aussi, de manière avantageuse, comprendre un dispositif de commande de la serrure. Par exemple, il peut comprendre un récepteur d'ondes radioélectriques commandant l'état de relais de sortie du convertisseur. Il peut encore comprendre un capteur permettant de déterminer la présence ou l'absence de charge électrique sur la ligne constituée par les conducteurs 12.

Le convertisseur 11 peut présenter une fiche mâle destinée à être insérée dans une prise électrique ou être disposé dans une boîte d'encastrement électrique. Cette boîte d'encastrement est alors préférentiellement située au voisinage du plafond plutôt qu'au voisinage du sol.

Le dispositif d'alimentation électrique 20 comprend deux contacts galvaniques supérieurs 22a et 22b fixés sur le dormant 2 en haut de la porte à la verticale de la serrure 4. Ces contacts sont reliés aux conducteurs 12. Il comprend, de plus, deux contacts galvaniques inférieurs 23a et 23b fixés sur le battant en haut de la porte à la verticale de la serrure 4. Ces contacts inférieurs 23a et 23b sont reliés aux conducteurs 14 alimentant la serrure 4. Les contacts supérieurs 22a et 22b sont, par exemple, réalisés par des plots fixes et solidaires du dormant et les contacts inférieurs 23a et 23b, par des lames élastiques rapportées sur le battant.

Les contacts sont disposés de manière à ce que, lorsque la porte est fermée, chaque contact supérieur 22a, 22b est en contact avec un contact inférieur 23a, 23b. Ainsi, les conducteurs 12 sont connectés aux conducteurs 14, lorsque la porte est fermée, et la serrure 4 est alors alimentée en énergie électrique par le convertisseur 11.

Les contacts peuvent encore être réalisés comme décrit dans le brevet US 3,966,289 de la colonne 3 ligne 12 à la colonne 5 ligne 9.

La situation des contacts, inaccessible pour des enfants, et à l'abri des chocs et des risques de détériorations, permet de simplifier leur constitution.

De manière à ne pas nuire à l'esthétique de la porte, les contacts sont éventuellement masqués par un capot de protection 15 réalisé par exemple en matière plastique et rapporté sur le battant 1. Lorsque la porte est ouverte, seule la partie supérieure du dispositif d'alimentation électrique 20 liée au dormant est visible. Les contacts liés au battant sont donc également protégés par le capot 15 si la porte doit être retirée de ses gonds. Dans la mesure où ses dimensions le permettent, le convertisseur 11 peut être disposé sur le dormant 2 au niveau des contacts supérieurs de manière à être protégés par le capot 15 lorsque la porte est fermée.

Si la porte a été prévue pour recevoir un tel dispositif, les conducteurs 14 circulent dans un canal pratiqué à l'intérieur de celle-ci. Dans le cas où la porte n'a pas été prévue pour recevoir une telle installation, les conducteurs 14 sont cachés par une goulotte 17.

Le capot de protection 15 peut également masquer des éléments électriques 16 utiles au fonctionnement de l'installation. Il peut s'agir d'un redresseur, d'une batterie d'accumulateur, d'un supercondensateur, d'un émetteur-récepteur radio, d'une unité logique de traitement ou encore d'un capteur d'ouverture de porte.

Comme représenté à la figure 2, dans un exemple d'un dispositif d'alimentation 20, qui ne fait pas partie de l'invention, mais qui est utile à la compréhension de l'invention, des moyens de mesure d'ouverture ou de fermeture de la porte sont disposés en amont des contacts galvaniques. Le convertisseur 11 comprend un transformateur abaisseur et d'isolation 111, un redresseur 180 et un système d'interrupteurs inverseurs 181 constitué de relais ou de transistors. Il comprend, de plus, une unité logique de traitement 182 alimentée par une ligne 183 de sortie du redresseur 180. Un récepteur d'ondes radioélectriques 184 ou d'autres moyens de commande envoient des ordres vers l'unité logique de traitement par le biais d'une ligne 185. Une fois interprétés et validés par l'unité logique de traitement 182, ces ordres commandent l'état des interrupteurs du système d'interrupteurs inverseurs 181, par le biais d'une ligne 186.

Avant de transmettre un ordre, l'unité logique de traitement 182 peut devoir s'assurer de l'état ouvert ou fermé de la porte 21. A cet effet, les interrupteurs inverseurs 181 sont activés pendant un très court instant dans une position qui normalement alimente le moteur contenu dans la serrure motorisée 4. Cette durée est choisie inférieure au temps de réaction du moteur. Un capteur de courant 188 relié à une entrée de l'unité logique de traitement permet de détecter la présence d'une intensité dans la ligne pendant cette brève phase d'alimentation et, par conséquent de déterminer, si les contacts galvaniques sont fermés ou s'ils sont ouverts. Ainsi, on en déduit si la porte 21 est ouverte ou fermée. On peut également activer les interrupteurs inverseurs 181 pendant deux très courtes phases successives alimentant le moteur dans un premier sens puis dans un second sens. Ainsi, si la première phase d'alimentation a provoqué un mouvement du rotor du moteur, la seconde phase d'alimentation permet à celui-ci de revenir sensiblement dans la position qu'il occupait avant la première phase d'alimentation.

Cet exemple est susceptible de multiples variantes. Une variante consiste, par exemple, à remplacer la phase d'alimentation brève par une phase d'alimentation à tension réduite, en utilisant, par exemple, des redresseurs commandés par l'unité logique de traitement 182 par le biais d'une ligne 187. Dans ce cas, l'unité logique de traitement 182 est conçue pour supporter une tension réduite sur sa ligne d'alimentation 183.

Comme représenté à la figure 3, dans le mode de réalisation du dispositif selon l'invention, les moyens de mesure d'ouverture ou de fermeture de la porte sont disposés en aval des contacts galvaniques.

Le convertisseur 11 comprend un transformateur abaisseur et d'isolation transformant la tension du secteur en une tension alternative abaissée. Cette tension est transmise par les contacts galvaniques au circuit 16 d'alimentation de la serrure. Ce circuit comprend un redresseur 160 permettant de redresser la tension alternative abaissée et d'alimenter le moteur contenu dans la serrure électrique 4 par l'intermédiaire d'un premier ensemble d'interrupteurs inverseurs 161-1.

Une unité logique de traitement 162, alimentée à partir de la tension redressée par une ligne 163 est connectée à un récepteur d'ondes radioélectriques 164 ou à tout autre système de commande appliquant des ordres de commande sur une entrée 165. Le pilotage de l'ensemble d'interrupteurs inverseurs 161-1 se fait par la sortie 166-1 de l'unité logique de traitement.

Une batterie 169 (ou un supercondensateur) est alimentée par la tension alternative abaissée redressée par un ensemble d'interrupteurs inverseurs 161-2 commandé par l'unité logique de traitement 162 via une ligne 166-2. Cette batterie permet d'alimenter l'unité logique de traitement 182 lorsque la porte est ouverte.

Un capteur de courant 168 est interposé entre les contacts galvaniques et le redresseur 160. Tant qu'un courant est détecté par le capteur 168, la porte est considérée comme fermée. Dans le cas où le capteur de courant 168 ne détecte plus de courant provenant des contacts galvaniques, soit la porte est ouverte, soit l'alimentation secteur est coupée. Il est important qu'une coupure secteur ne soit pas interprétée à tort comme une ouverture de la porte.

La détection se fait alors en agissant sur le deuxième ensemble d'interrupteurs inverseurs 161-2, a l'aide de la sortie de commande 166-2 de l'unité logique de traitement. C'est ainsi la batterie 169 qui fournit un courant qui parcourt, lorsque la porte est fermée, l'enroulement secondaire du transformateur du convertisseur 11 ou encore une résistance additionnelle placée en sortie de ce convertisseur et en amont des contacts galvaniques 22, les contacts galvaniques se trouvant en vis-à-vis. Ce courant est détecté par le capteur 168. Si aucun courant n'est mesuré dans ces conditions, alors la porte est ouverte.

La batterie 169 peut également servir à stocker l'énergie électrique nécessaire à la manoeuvre de la serrure. La recharge de la batterie se fait de manière étalée dans le temps. Cela permet de sous-dimensionner le convertisseur 11, les conducteurs 12 et les contacts galvaniques.

L'invention permet donc d'éviter de recourir au câblage d'un capteur supplémentaire entre le battant 1 et le dormant 2 pour déterminer si la porte est ouverte ou fermée. Les capteurs de courant 188 et 168 peuvent, par exemple, consister en des résistances dont on mesure les tensions.

On remarque que le courant circulant dans les contacts galvaniques est nul en valeur moyenne :
- soit parce qu'il s'agit d'un courant alternatif,
- soit parce qu'il s'agit d'un courant continu utilisé aussi souvent pour la manoeuvre dans un sens du moteur (première polarité) et dans le sens inverse (polarité inversée).

Cette disposition est donc très favorable pour lutter contre la corrosion des contacts par électrolyse en présence d'une atmosphère légèrement humide.

## Revendications

1. Dispositif d'alimentation électrique (20) d'une serrure motorisée (4) destinée à être montée sur un battant (1) d'une porte (21), ce battant (1) étant articulé sur un dormant (2), le dispositif comprenant des contacts galvaniques (22a, 22b) destinés à être, montés sur le dormant (2), reliés à une source d'énergie électrique (11) du dispositif et destinés, lorsque la porte est fermée, à venir en contact avec des contacts galvaniques (23a, 23b) du dispositif destinés à être montés sur le battant (1) et destinés à être reliés à la serrure motorisée (4), ledit dispositif comprenant des moyens (168) de mesure du courant circulant dans lesdits contacts (22a 22b, 23a, 23b), **caractérisé en ce que** lesdits moyens (168) sont, situés lorsque le dispositif est monté entre la serrure motorisée (4) et lesdits contacts (22a, 22b, 23a, 23b).

2. Dispositif d'alimentation électrique (20) selon la revendication précédente, **caractérisé en ce que** les moyens (168) de mesure du courant circulant dans les contacts (22a, 22b, 23a, 23b) comprennent une résistance traversée par ce courant.

3. Dispositif d'alimentation électrique (20) selon l'une des revendications précédentes, **caractérisé en ce que** les contacts (22a, 22b, 23a, 23b) sont aptes à être situés en haut de la porte (21), sensiblement à la verticale de la serrure motorisée (4).

4. Dispositif d'alimentation électrique (20) selon l'une des revendications précédentes, **caractérisé en ce qu'**il comprend une batterie (169), permettant d'alimenter une unité logique de traitement (162) lorsque la porte (21) est ouverte.

5. Procédé de détermination de l'état d'un battant (1) de porte (21), le battant (1) étant équipé d'une serrure motorisée (4) alimentée par un dispositif d'alimentation électrique (20) comprenant des contacts galvaniques (22a, 22b) montés sur le dormant (2), reliés à une source d'énergie électrique (11) comprenant un convertisseur et destinés, lorsque la porte est fermée, à venir en contact avec des contacts galvaniques (23a, 23b) montés sur le battant (1) et reliés à la serrure motorisée (4), une batterie (169) montée sur le battant, et des moyens (168) de mesure du courant circulant dans les contacts (22a, 22b, 23a, 23b) situés entre la serrure motorisée (4) et les contacts (22a, 22b, 23a, 23b), le procédé comprenant les étapes suivantes :
- alimenter un circuit comprenant les contacts galvaniques (22a, 22b, 23a, 23b),
- mesurer le courant circulant dans ce circuit.

6. Procédé de détermination de l'état d'un battant (1) de porte (21) selon la revendication 5, **caractérisé en ce que** le circuit comprend des éléments du dispositif d'alimentation (20) de la serrure (4).

7. Procédé de détermination de l'état d'un battant (1) de porte (21) selon la revendication 5, **caractérisé en ce qu'**il comprend également l'étape suivante :
- dans le cas où aucun courant n'est détecté par lesdits moyens (168), agir sur un ensemble d'interrupteurs inverseurs (161-2) pour que la batterie (169) fournisse un courant qui parcourt, lorsque la porte est fermée, un enroulement secondaire du convertisseur (11) ou encore une résistance additionnelle placée en sortie de ce convertisseur (11) et en amont des contacts galvaniques (22a, 22b, 23a, 23b), la porte (21) étant ouverte si aucun courant n'est mesuré dans ces conditions.

## Claims

1. Electrical power supply device (20) for a motorized lock (4) which is intended to be mounted on a leaf (1) of a door (21), this leaf (1) being hinged on a frame (2), the device comprising galvanic contacts (22a, 22b) which are intended to be mounted on the frame (2), are connected to an electrical power source (11) of the device, and are intended to come into contact, when the door is closed, with galvanic contacts (23a, 23b) of the device which are intended to be mounted on the leaf (1) and are intended to be connected to the motorized lock (4), the said device comprising means (168) for measuring the current flowing in the said contacts (22a, 22b, 23a, 23b), **characterized in that** the said means (168) are located, when the device is mounted, between the motorized lock (4) and the said contacts (22a, 22b, 23a, 23b).

2. Electrical power supply device (20) according to the preceding claim, **characterized in that** the means (168) for measuring the current flowing in the contacts (22a, 22b, 23a, 23b) comprise a resistance through which this current flows.

3. Electrical power supply device (20) according to any one of the preceding claims, **characterized in that** the contacts (22a, 22b, 23a, 23b) are adapted to be located at the top of the door (21), substantially vertically in line with the motorized lock (4).

4. Electrical power supply device (20) according to any one of the preceding claims, **characterized in that** it comprises a battery (169) for supplying a logical processing unit (162) when the door (21) is open.

5. Method for determining the state of a leaf (1) of a door (21), the leaf (1) being equipped with a motorized lock (4) supplied by an electrical power supply device (20) comprising galvanic contacts (22a, 22b) mounted on the frame (2), which are connected to an electrical power source (11) comprising a converter, and which are intended to come into contact, when the door is closed, with galvanic contacts (23a, 23b) mounted on the leaf (1) and connected to the motorized lock (4), a battery (169) mounted on the leaf, and means (168) for measuring the current flowing in the contacts (22a, 22b, 23a, 23b), located between the motorized lock (4) and the contacts (22a, 22b, 23a, 23b), the method comprising the following steps:
- supplying power to a circuit comprising the galvanic contacts (22a, 22b, 23a, 23b),
- measuring the current flowing in this circuit.

6. Method of determining the state of a leaf (1) of a door (21) according to Claim 5, **characterized in that** the circuit comprises elements of the power supply device (20) of the lock (4).

7. Method of determining the state of a leaf (1) of a door (21) according to Claim 5, **characterized in that** it additionally comprises the following step:
- if no current is detected by the said means (168), acting on a set of reversing switches (161-2) to cause the battery (169) to supply a current which flows, when the door is closed, through a secondary winding of the converter (11) or an additional resistance placed at the output of this converter (11) and upstream of the galvanic contacts (22a, 22b, 23a, 23b), the door (21) being open if no current is measured in these conditions.

## Patentansprüche

1. Vorrichtung zur elektrischen Energieversorgung (20) eines motorbetriebenen Schlosses (4), das zur Montage an einem Flügel (1) einer Tür (21) bestimmt ist, wobei dieser Flügel (1) an einem Türrahmen (2) angelenkt ist und die Vorrichtung galvanische Kontakte (22a, 22b) aufweist, welche zum Anbringen am Türrahmen (2) vorgesehen sind und mit einer elektrischen Energiequelle (11) der Vorrichtung verbunden und dazu bestimmt sind, bei geschlossener Tür mit galvanischen Kontakten (23a, 23b) der Vorrichtung in Berührung zu kommen, welche dazu vorgesehen sind, auf dem Türflügel (1) angebracht und mit dem motorbetriebenen Schloss (4) verbunden zu werden, und wobei die genannte Vorrichtung Mittel (168) zur Messung des Stroms aufweist, der durch die genannten Kontakte (22a, 22b, 23a, 23b) fliesst, **dadurch gekennzeichnet, dass** sich die genannten Mittel (168) nach Einbau der Vorrichtung zwischen dem motorbetriebenen Schloss (4) und den genannten Kontakten (22a, 22b, 23a, 23b) befinden.

2. Vorrichtung zur elektrischen Energieversorgung (20) nach dem vorstehenden Anspruch, **dadurch gekennzeichnet, dass** die Mittel (168) zur Messung des Stroms, der durch die Kontakte (22a, 22b, 23a, 23b) fliesst, einen Widerstand aufweisen, der von diesem Strom durchflossen wird.

3. Vorrichtung zur elektrischen Energieversorgung (20) nach einem der vorstehenden Ansprüche, **dadurch gekennzeichnet, dass** die Kontakte (22a, 22b, 23a, 23b) zum Anbringen oben an der Tür (21) und im wesentlichen senkrecht über dem motorbetriebenen Schloss (4) eingerichtet sind.

4. Vorrichtung zur elektrischen Energieversorgung (20) nach einem der vorstehenden Ansprüche, **dadurch gekennzeichnet, dass** sie eine Batterie (169) aufweist, mit deren Hilfe eine Logik-Verarbeitungseinheit (162) gespeist werden kann, wenn die Tür (21) offen steht.

5. Verfahren zur Ermittlung des Zustandes eines Flügels (1) einer Tür (21), wobei der Türflügel (1) mit einem motorbetriebenen Schloss (4) versehen ist, welches von einer Vorrichtung zur elektrischen Stromversorgung (20) gespeist wird, die am Türrahmen (2) angebrachte, galvanische Kontakte (22a, 22b) aufweist, welche an eine elektrische, einen Stromwandler aufweisende Energieversorgung (11) angeschlossen und dazu bestimmt sind, bei geschlossener Tür mit galvanischen Kontakten (23a, 23b) in Berührung zu kommen, die am Türflügel (1) angebracht und mit dem motorbetriebenen Schloss (4) verbunden sind, und worin die Vorrichtung eine am Türflügel angebrachte Batterie (169) sowie zwischen das motorbetriebene Schloss (4) und die Kontakte (22a, 22b, 23a, 23b) geschaltete Mittel (168) zur Messung des Stroms durch die Kontakte (22a, 22b, 23a, 23b) enthält, wobei das Verfahren die folgenden Schritte aufweist:
- Speisung eines die Kontakte (22a, 22b, 23a, 23b) enthaltenden Stromkreises,
- Messung des in diesem Stromkreis fliessenden Stroms.

6. Verfahren zur Ermittlung des Zustandes eines Flügels (1) einer Tür (21) nach Anspruch 5, **dadurch gekennzeichnet, dass** der Stromkreis Bestandteile der Vorrichtung zur Stromversorgung (20) des Schlosses (4) enthält.

7. Verfahren zur Ermittlung des Zustandes eines Flügels (1) einer Tür (21) nach Anspruch 5, **dadurch gekennzeichnet, dass** es zusätzlich den folgenden Schritt enthält:
- falls die Mittel (168) keinen Strom erfassen, wird auf eine Umschaltergruppe (161-2) derart eingewirkt, dass die Batterie (169) einen Strom liefert, der bei geschlossener Tür durch eine Sekundärwicklung des Wandlers (11) oder auch durch einen zusätzlichen Widerstand fliesst, der am Ausgang des Wandlers (11) und, in Stromflussrichtung gesehen, vor die galvanischen Kontakte (22a, 22b, 23a, 23b) geschaltet ist, und dass die Tür (21) offen ist, wenn unter diesen Bedingungen kein Strom gemessen wird.
